# FASCICULE DE BREVET EUROPEEN

(11) **EP 1 467 089 B1**
(45) Date de publication et mention de la délivrance du brevet: **07.12.2005**
(21) Numéro de dépôt: 04300185.8
(22) Date de dépôt: 08.04.2004
(51) Int. Cl.: F02M 69/04, F02M 51/06, F02M 61/08, F02M 61/10

(54) **Aiguille creuse d'un injecteur de carburant**
Hohlnadel eines Brennstoffinjektors
Hollow needle for a fuel injector

(30) Priorité: 11.04.2003 FR 0304542
(43) Date de publication de la demande: 13.10.2004
(73) Titulaire: Renault s.a.s., 92100 Boulogne Billancourt (FR)
(72) Inventeur: Delmas, Nicolas, 92380 Garches (FR); Levin, Laurent, 75015 Paris (FR)

(56) Documents cités:
- FR-A- 2 801 346
- US-A- 4 483 485
- US-A- 4 619 400
- US-A- 5 833 142

## Description

La présente invention concerne un dispositif de fermeture de soupape, utilisée notamment dans des dispositifs destinés à assurer une pulvérisation de fluides.

La présente invention concerne plus particulièrement un type de géométrie pour une soupape, destinée à la délivrance dosée de fluides, par exemple dans les systèmes d'injection de carburant d'un véhicule automobile. Un tel dispositif est décrit par exemple dans la demande de brevet FR2801346.

Cette demande de brevet décrit un dispositif d'injection de carburant caractérisé notamment en ce que le dit système d'injection possède une aiguille dite sortante qui peut se déformer sous l'action d'ondes ultrasonores de manière à définir une fente annulaire d'éjection par rapport à un siège de soupape.

Dans tous les cas cependant, on est confronté au délicat problème de réaliser tout à la fois une excellente étanchéité du siège lorsque le dispositif est au repos sans pour autant nuire aux autres fonctionnalités que doit assurer l'aiguille, et en particulier les ouvertures fermetures de la soupape qui permettent la pulvérisation du fluide.

De plus, l'aiguille doit posséder des caractéristiques mécaniques suffisamment élevées afin de pouvoir supporter sans risque de rupture les contraintes mécaniques générées d'une part par les ondes de déformation mais aussi par la pression élevée du fluide dans lequel baigne l'aiguille.

Ainsi, la prise en compte de toutes les contraintes fonctionnelles pour l'aiguille ne permet pas forcément d'optimiser séparément tous les paramètres géométriques et le choix définitif des formes et des dimensions des différentes parties de l'aiguille est toujours le résultat d'un compromis entre les performances du système, sa robustesse et sa fiabilité. Par exemple, la tenue mécanique statique de l'aiguille à la pression lorsque le système est au repos dépend de la section de la tige. Or ce paramètre influence également l'ouverture de l'aiguille par l'action des ondes de déformation ultrasonores car il modifie tout à la fois les propriétés élastiques et inertielles de celle-ci.

Par ailleurs, le compromis entre la pression d'injection, le débit et la tenue mécanique du système s'avère un problème majeur à partir du moment ou la section maximale de l'aiguille est limitée par le problème précité et le diamètre minimal de la tête de l'aiguille au niveau de la zone d'étanchéité sur son siège est fixée par le débit minimal souhaité. Dans ce cas en effet, la différence entre les deux sections précitées définit une section apparente au fluide qui subira des efforts dus à la pression, efforts qu'il faudra compenser en tirant sur l'aiguille afin de garantir la bonne étanchéité de la soupape au repos. Ainsi, la pression maximale utilisable dans le système sera limitée par l'effort maximum de traction acceptable sur l'aiguille au repos. Pour une section donnée de la tige de l'aiguille, la pression maximale admissible sera d'autant plus faible que la section apparente au fluide sera importante.

Dans le cas par exemple de la demande de brevet FR2801346, l'ouverture de la soupape est générée par les déformations de l'aiguille sous les effets des ondes acoustiques ultrasonores. Pour ce type d'application dans lequel il est nécessaire de garantir un débit de fluide suffisant au bon fonctionnement du moteur, la section de la tige de l'aiguille doit tout à la fois être suffisamment faible pour permettre des déformations importantes, et la section de la soupape au niveau de la zone d'étanchéité quand à elle doit être suffisamment élevée pour assurer le débit souhaité.

La section apparente au fluide sous pression ainsi définie ne permet donc pas de dépasser une pression maximale en fonctionnement supérieure à une centaine de bars, afin que la contrainte statique au repos dans la tige générée par l'effort de traction nécessaire à l'étanchéité ne provoque pas la rupture de l'aiguille. De plus, pour assurer un fonctionnement correct du système, l'effort de traction doit être réajusté dans le cas de variations de la pression de fonctionnement.

La présente invention a pour objectif de perfectionner la réalisation du dispositif précité, en proposant une géométrie de l'aiguille adaptée, afin que ses caractéristiques mécaniques répondent mieux aux besoins fonctionnels d'un dispositif destiné à la délivrance dosée de fluides, et en particulier permettent d'augmenter sensiblement la pression d'alimentation du dit dispositif, tout en permettant la réduction de l'effort statique à appliquer à l'aiguille pour assurer l'étanchéité du système au repos et une auto adaptation de cet effort par rapport à la pression de fonctionnement.

Ce but est atteint par un dispositif de fermeture de soupape d'un système d'injection de carburant comprenant une aiguille sortante ou suspendue apte à se déformer sous l'action d'ondes ultrasonores de manière à définir une fente annulaire d'éjection par rapport à un siège de soupape caractérisé en ce qu'il comprend une première partie formant l'aiguille, l'aiguille est formée d'une barre cylindrique creuse non débouchante à une première extrémité.

Cette géométrie particulière permet tout à la fois de réduire sensiblement la section apparente au fluide tout en conservant des caractéristiques mécaniques d'une aiguille cylindrique pleine de diamètre inférieur comme celle décrite dans la demande de brevet FR2801346.

Selon un mode particulier de réalisation de l'invention, l'aiguille comprend deux parties distinctes, formant un ensemble solidaire.

Avec ce type de structure hétérogène, on obtient ainsi un avantage essentiel en ce que chacune des parties de l'aiguille bénéficie d'une plus grande souplesse de réalisation.

Une fois le diamètre extérieur figé, la section apparente au fluide qui correspond selon la demande de brevet FR2801346 à la différence de section entre la paroi extérieure de l'aiguille et l'alésage conformé le long de la buse formant le corps du dit injecteur, pourra être adaptée afin de réduire le plus possible l'effort statique à appliquer à l'aiguille pour maintenir la soupape fermée sans pour autant générer trop de pertes de charges durant le trajet du fluide jusqu'au nez d'éjection destiné à déboucher à l'intérieur de la chambre de combustion.

On comprendra mieux les buts, aspects et avantages de la présente invention, d'après la description donnée ci-après de différents modes de réalisation, présentés à titre d'exemples non limitatifs, en se référant aux dessins annexés, dans lesquels:
la figure 1 est une vue globale en coupe partielle du dispositif objet de la présente invention.
La figure 2 est une vue en coupe de la partie inférieure du corps d'aiguille

En se reportant à la figure 1, nous avons représenté le dispositif de soupape objet de l'invention.

Comme indiqué dans le préambule, le dispositif selon l'invention peut s'appliquer à un système d'injection de carburant possédant une aiguille dite sortante ou suspendue qui peut se déformer sous l'action d'ondes ultrasonores de manière à définir une fente annulaire d'éjection par rapport à un siège de soupape. Un tel système est décrit dans la demande de brevet français FR2801346.

Ce dispositif selon l'invention est composé de deux parties distinctes solidaires. La première partie comprend une tige ou aiguille 101, constituée d'une barre cylindrique creuse à l'extrémité de laquelle sont conformés les moyens obturateurs 102 dont la géométrie spécifique sera détaillée plus loin. La barre cylindrique creuse est caractérisée en ce que l'alésage 103 débouche selon une seule de ses extrémités 105 seulement et coopère selon cette extrémité avec la seconde partie 104 de la soupape qui constitue les moyens de retenue mécanique de l'aiguille.

Les moyens de retenue mécanique de l'aiguille 104 est ainsi constituée d'une barre au moins partiellement cylindrique dont la première extrémité 106 est destinée à venir coopérer sans jeu avec l'intérieur de l'alésage 103 de l'aiguille. Cette extrémité 106 présente donc une partie cylindrique ajustée avec le diamètre de l'alésage 103 qui s'étend sur une longueur suffisante destinée à assurer un centrage et un guidage suffisant de la première extrémité 106 des moyens de retenue mécanique 104 à l'intérieur de l'alésage 103, garants d'une bonne coaxialité entre les axes de révolution des deux parties constituant la soupape, une fois celle-ci assemblée.

Le raccordement entre l'extrémité 106 et le reste de la barre cylindrique 104 formant les moyens de retenue mécanique définit un épaulement 107 destiné à assurer le blocage en translation de la première extrémité 106 de la barre 104 à l'intérieur l'alésage 103.

L'épaulement 107 formé par le raccordement des surfaces cylindriques des moyens de retenue mécanique 104 et de la première extrémité 106 de la barre est adapté de manière à venir en appui, lors de l'assemblage, sur l'extrémité 105 du corps d'aiguille 101. Une fois les deux pièces assemblées, la liaison complète entre l'aiguille 101 et les moyens de retenue mécanique 104 est obtenue par des moyens de soudure mécanique comme par exemple une soudure au faisceau d'électron ou encore au laser, dont la forme pourra être adaptée en fonction de la résistance souhaitée, le long d'une surface définie par la surface extérieure de l'extrémité 105 de l'aiguille 101, en vis-à-vis de la première extrémité 106 des moyens d retenue mécanique 104.

En utilisant ainsi l'épaulement 107 assorti d'un montage sans jeu du diamètre de la première extrémité 106 dans l'alésage 103 de aiguille 101 et d'une soudure mécanique, on obtient tout à la fois une liaison rigide assortie d'une parfaite coaxialité entre les deux parties constituant la soupape, et une étanchéité entre l'alésage 103 conformé à l'intérieur du corps d'aiguille 101 et le milieu extérieur.

La seconde extrémité 108 des moyens de retenue mécanique 104 de l'aiguille 101 présente une forme conique 109 terminée par un filetage 110. Le cône 109 est de type cône morse, c'est-à-dire qu'il est destiné à venir à l'intérieur d'une contre pièce présentant un alésage conique sensiblement du même angle que celui du dit cône 109. Par exemple, l'angle du cône 109 pourra être de l'ordre de 5 a 6°.

Cette géométrie permet d'assurer une liaison élastique bidirectionnelle démontable de type cône morse et contre écrou entre la soupape et une masse assurant une rupture d'impédance acoustique.

Afin de permettre le maintien de l'aiguille en rotation lors de la mise en place de la liaison précitée, un méplat 111 destiné à venir coopérer avec un outil de montage est conformée à l'extrémité du filetage 110.

A titre d'exemple, dans le cas d'une structure telle que décrite dans de la demande de brevet FR2801346 dans lequel la fente d'éjection du fluide est obtenue par une déformation ultrasonore de l'aiguille et de la pièce supportant le siège, la surface de section de l'aiguille pourra être comprise par exemple entre 0.7 et 10 mm², préférentiellement 0.78 mm2, et le matériau choisi du titane, par exemple de nuance TA6V, de sorte que sa déformation en fonctionnement ne nécessite pas une trop grande quantité d'énergie.

Le diamètre extérieur de la partie cylindrique creuse de l'aiguille 101 quant à lui sera fixé en fonction de la section maximale souhaitée pour la tige et de la pression d'alimentation prévue pour le système. Par exemple, dans le cas d'une pression d'alimentation de l'ordre de 600 bars, le diamètre extérieur de l'aiguille 101 en TA6V pourra être fixé à 3.1mm et le diamètre intérieur à 2.7 mm.

En se reportant maintenant à la figure 2, on peut voir la forme particulière des moyens obturateurs 102 conformés à l'extrémité du corps d'aiguille 101.

Les moyens obturateurs 102 est ainsi constituée d'une forme partiellement sphérique 112 destinée à venir coopérer avec le siège de la soupape. Ainsi, le long de la zone de contact 112, un excellent état de surface ainsi qu'un très faible défaut de forme, garant d'une étanchéité parfaite pour la soupape, sont nécessaires pour assurer une étanchéité aux fluides.

En particulier, les défauts de forme de cette partie doivent être inférieurs à 5pm, préférentiellement de l'ordre du micron. La forme sphérique 112 s'étend ainsi tout le long de la zone de contact entre la soupape et son siège.

Le reste de la surface extérieure 113 des moyens obturateurs situés en dehors de la zone de contact 112 est usinée de manière à présenter un encombrement réduit et une masse la plus faible possible, notamment dans le cas d'applications telle que celle décrite dans de la demande de brevet FR2801346. Cette partie doit également assurer une rigidité suffisante à l'ensemble dé la tête de l'aiguille 102 afin de réduire les déformations générées par les efforts de contacts exercée par le siège de soupape le long de la surface 112.

Le raccordement entre la surface 112 qui définit la zone d'appui de la soupape sur son siège et la surface extérieure 113, présente un angle de dépouille a dont le rôle est d'éviter les phénomènes de mouillage de la tête d'aiguille par le carburant lors de l'injection. Toujours pour les mêmes raisons, il sera préférable de polir la surface extérieure 113 après usinage de manière à obtenir une rugosité de surface faible, par exemple Ra<0.5pm.

Selon l'extrémité inférieure 114 des moyens obturateurs 102, la surface extérieure définit un évidemment, par exemple en forme de cône rentrant, permettant de réduire sensiblement le poids de la tête 102 d'aiguille 101 sans toutefois nuire à sa rigidité globale de la partie 102. Cette forme pourra être adaptée pour ajuster la masse globale de l'extrémité de la tête 102 et lui conférer, si nécessaire, une valeur de masse spécifique. Ce paramètre permettant un ajustement de la masse de la partie 102 peut s'avérer intéressant dans le cas d'un fonctionnement acoustique de l'aiguille tel que décrit dans la demande de brevet FR2801346.

De la même manière, le fond 116 de l'alésage 103 présente une forme adaptée de manière à permettre un allégement de la tête d'aiguille 102 tout en assurant que les déformations de la partie extérieure 115 sous les efforts du fluide sous pression restent inférieur à quelques microns, préférentiellement moins de 5 µm. Selon la variante représentée à la figure 2, le profile de la forme du fond 116 de l'alésage 103 de l'aiguille 101 est un W.

En amont de la surface de contact 112 est conformé une partie cylindrique 115 de diamètre extérieur légèrement supérieur à celui du reste du corps de l'aiguille 101. Cette zone est destinée à coopérer avec un alésage du système d'injection (non représenté) de manière à assurer un guidage de la soupape de manière à éviter que les mouvements de translation lors des ouvertures et des fermetures de la soupape ne soient perturbés par un battement trop prononcé du corps d'aiguille 101.

La tolérance de guidage de la partie cylindrique 115 et devra être fixée en fonction des matériaux utilisés et devra prendre en compte les déformations dues aux contraintes thermiques auxquelles seront soumises les dits matériaux durant le fonctionnement du dispositif. On choisira par exemple un jeu inférieur à 5pm au diamètre, préférentiellement 2pm.

Bien entendu, l'invention n'est nullement limitée aux modes de réalisation décrits et illustrés qui n'ont été donnés qu'à titre d'exemple.

## Revendications

1. Dispositif de fermeture de soupape d'un système d'injection de carburant comprenant une aiguille (101) sortante fermée au repos et apte à se déformer sous l'action d'ondes ultrasonores de manière à définir une fente annulaire d'éjection par rapport à un siège de soupape **caractérisé en ce qu'**il comprend une première partie formant l'aiguille (101), l'aiguille (101) est formée d'une barre cylindrique creuse non débouchante à une première extrémité (102).

2. Dispositif de fermeture de soupape selon la revendication 1 **caractérisé en ce que** la première extrémité de la barre (101) se termine par une forme évasée de diamètre supérieur à celui de la barre cylindrique creuse (101) destinée coopérer avec un siège, formant ainsi les moyens obturateurs du système d'injection de fluide.

3. Dispositif de fermeture de soupape selon la revendication 2 **caractérisé en ce que** les moyens obturateurs sont de forme au moins partiellement hémisphérique de manière à former lors des contacts avec le siège de soupape une zone de contact annulaire.

4. Dispositif de fermeture de soupape selon l'une des revendications 1 à 3, **caractérisé en ce que** les moyens obturateurs (102) comprennent une zone de guidage (115) formée d'une partie cylindrique (115) de diamètre extérieur légèrement supérieur à celui du reste du corps de l'aiguille (101).

5. Dispositif de fermeture de soupape selon l'une des revendications 1 à 4, **caractérisé en ce que** la surface extérieure des moyens obturateurs (102) comprennent, dans l'axe de l'aiguille (101), un évidement (114) de volume déterminé pour assurer une réduction de la masse de l'aiguille (101) en conservant une résistance suffisante aux déformations générées par les efforts de contact entre la soupape et sont siège.

6. Dispositif de fermeture de soupape selon la revendication 5, **caractérisé en ce que** l'évidement est un cône rentrant.

7. Dispositif de fermeture de soupape selon l'une des revendications 1 à 6, **caractérisé en ce que** la surface (116) intérieure des moyens obturateurs (102) à un profil pour assurer une réduction de la masse de l'aiguille (101) en conservant une résistance suffisante aux déformations générées par les efforts de contact entre la soupape et sont siège.

8. Dispositif de fermeture de soupape selon l'une des revendications 1 à 7 **caractérisé en ce que** le dispositif comprend une deuxième partie distincte, formant des moyens de retenue mécanique (104).

9. Dispositif de fermeture de soupape selon l'une des revendications 1 à 8 **caractérisé en ce que** la surface de section de l'aiguille (101) est comprise entre 0.7 et 10 mm², préférentiellement 0.78 mm2, et le matériau choisi du titane, par exemple de nuance TA6V, de sorte que sa déformation en fonctionnement ne nécessite pas une trop grande quantité d'énergie.

10. Dispositif de fermeture de soupape selon l'une des revendications 1 à 9 **caractérisé en ce que** le diamètre extérieur de la barre cylindrique creuse formant l'aiguille (101) est déterminé en fonction de la section maximale souhaitée pour l'aiguille et de la pression d'alimentation prévue pour le système, préférentiellement, dans le cas d'une pression d'alimentation de l'ordre de 600 bars, le diamètre extérieur de l'aiguille est de l'ordre de 3.1mm et le diamètre intérieur de l'ordre de 2.7 mm.

11. Dispositif de fermeture de soupape selon l'une des revendications 1 à 10 **caractérisé en ce qu'**il comprend une deuxième partie formant des moyens de retenue mécanique (104) de l'aiguille (101) et solidarisés mécaniquement à la première partie.

12. Dispositif de fermeture de soupape selon l'une des revendications 1 à 10 **caractérisé en ce** les moyens de retenue mécanique (104) comprenant une partie au moins partiellement cylindrique dont la première extrémité (106) coopère selon une liaison solidaire avec le reste de l'aiguille (101) et l'autre extrémité est destinée à venir coopérer avec une masse formant une rupture d'impédance acoustique entre l'aiguille (101) et le reste de la structure du système d'injection.

## Patentansprüche

1. Ventilschließvorrichtung eines Kraftstoffeinspritzsystems, welche eine ausfahrende Nadel (101) aufweist, die in Ruhestellung geschlossen ist und fähig ist, sich unter der Wirkung von Ultraschallwellen in einer Weise zu verformen, um einen ringförmigen Ausstoßspalt im Verhältnis zu einem Ventilsitz zu definieren, **dadurch gekennzeichnet, dass** sie einen ersten, die Nadel (101) bildenden Teil umfasst, wobei die Nadel (101) aus einem zylindrischen, hohlen, an einem ersten Ende (102) nicht-mündenden Stab gebildet ist.

2. Ventilschließvorrichtung nach Anspruch 1, **dadurch gekennzeichnet, dass** das erste Ende des Stabes (101) in einer erweiterten Form endet, von einem größeren Durchmesser als demjenigen der zylindrischen, hohlen Stange (101), welche dafür bestimmt ist, mit einem Sitz zusammenzuwirken, wobei so die Verschlussmittel des Flüssigkeitseinspritzsystems gebildet werden.

3. Ventilschließvorrichtung nach Anspruch 2, **dadurch gekennzeichnet, dass** die Verschlussmittel von einer mindestens teilweise halbkugelförmigen Form sind, um während Kontakten mit dem Ventilsitz eine ringförmige Kontaktzone zu bilden.

4. Ventilschließvorrichtung nach einem der Ansprüche 1 bis 3, **dadurch gekennzeichnet, dass** die Verschlussmittel (102) eine Führungszone (115) umfassen, die durch einen zylindrischen Teil (115) von einem leicht größeren äußeren Durchmesser als demjenigen des Restes des Körpers der Nadel (101) gebildet ist.

5. Ventilschließvorrichtung nach einem der Ansprüche 1 bis 4, **dadurch gekennzeichnet, dass** die äußere Oberfläche der Verschlussmittel (102) in der Achse der Nadel (101) eine Aussparung (114) eines vorbestimmten Volumens aufweist, um eine Gewichtsreduzierung der Nadel (101) sicherzustellen unter Beibehalten einer ausreichenden Widerstandsfähigkeit gegenüber Verformungen, welche durch die Kontaktkräfte zwischen dem Ventil und seinem Sitz erzeugt werden.

6. Ventilschließvorrichtung nach Anspruch 5, **dadurch gekennzeichnet, dass** die Aussparung ein eingerückter Konus ist.

7. Ventilschließvorrichtung nach einem der Ansprüche 1 bis 6, **dadurch gekennzeichnet, dass** die innere Oberfläche (116) der Verschlussmittel (102) ein Profil aufweist, um eine Reduzierung des Gewichts der Nadel (101) sicherzustellen, unter Beibehalten einer ausreichenden Widerstandsfähigkeit gegenüber Verformungen, die durch die Kontaktkräfte zwischen dem Ventil und seinem Sitz erzeugt werden.

8. Ventilschließvorrichtung nach einem der Ansprüche 1 bis 7, **dadurch gekennzeichnet, dass** die Vorrichtung einen zweiten, verschiedenen Teil aufweist, welcher mechanische Rückhaltemittel (104) bildet.

9. Ventilschließvorrichtung nach einem der Ansprüche 1 bis 8, **dadurch gekennzeichnet, dass** die Querschnittsoberfläche der Nadel (101) zwischen 0,7 und 10 mm², vorzugsweise bei 0,78 mm², liegt und das ausgewählte Material Titan ist, z.B. von der Sorte TA6V, derart, dass ihre Verformung im Betrieb nicht eine zu große Energiemenge erfordert.

10. Ventilschließvorrichtung nach einem der Ansprüche 1 bis 9, **dadurch gekennzeichnet, dass** der äußere Durchmesser des zylindrischen, hohlen Stabes, welcher die Nadel (101) bildet, abhängig von dem maximal für die Nadel gewünschten Querschnitt und dem für das System vorgesehenen Versorgungsdruck festgelegt ist, vorzugsweise, in dem Fall eines Versorgungsdrucks von der Größenordnung von 600 Bar, wobei der äußere Durchmesser der Nadel von der Größenordnung von 3,1 mm und der innere Durchmesser von einer Größenordnung von 2,7 mm ist.

11. Ventilschließvorrichtung nach einem der Ansprüche 1 bis 10, **dadurch gekennzeichnet, dass** sie einen zweiten Teil aufweist, welcher mechanische Rückhaltemittel (104) der Nadel (101) bildet, und welche mechanisch mit dem ersten Teil fest verbunden sind.

12. Ventilschließvorrichtung nach einem der Ansprüche 1 bis 10, **dadurch gekennzeichnet, dass** die mechanischen Rückhaltemittel (104) einen mindestens teilweise zylindrischen Teil aufweisen, dessen erstes Ende (106) gemäß einer festen Verbindung mit dem Rest der Nadel (101) zusammenwirkt und das andere Ende dafür bestimmt ist, mit einer Masse zusammenzuwirken, welche einen Bruch der akustischen Impedanz zwischen der Nadel (101) und dem Rest der Struktur des Einspritzsystems bildet.

## Claims

1. A valve closure device for a fuel injection system comprising an outgoing needle (101) closed at rest and adapted to be deformed under the action of ultrasound waves so as to define an annular ejection slot with respect to a valve seat, **characterised in that** it comprises a first portion forming the needle (101), the needle (101) being formed by a hollow cylindrical bar with no outlet at a first end (102).

2. A valve closure device as claimed in claim 1, **characterised in that** the first end of the bar (141) terminates in a flared shape of diameter greater than that the of the hollow cylindrical bar (101) adapted to cooperate with a seat, thus forming the closure means of the fluid injection system.

3. A valve closure device as claimed in claim 2, **characterised in that** the closure means are at least partially semi-spherical in shape so as to form an annular contact zone during contacts with the valve seat.

4. A valve closure device as claimed in one of claims 1 to 3, **characterised in that** the closure means (102) comprise a guide zone (115) formed by a cylindrical portion (115) of an outer diameter slightly greater than the diameter of the rest of the body of the needle (101).

5. A valve closure device as claimed in one of claims 1 to 4, **characterised in that** the outer surface of the closure means (102) comprises, in the axis of the needle (101), a recess (114) of volume calculated to ensure a reduction of the mass of the needle (101) while preserving sufficient resistance to the deformations caused by the contact forces between the valve and its seat.

6. A valve closure device as claimed in claim 5, **characterised in that** the recess is a re-entrant cone.

7. A valve closure device as claimed in one of claims 1 to 6, **characterised in that** the inner surface (116) of the closure means (102) has a profile adapted to ensure a reduction of the mass of the needle (101) while preserving sufficient resistance to the deformations generated by the contact forces between the valve and its seat.

8. A valve closure device as claimed in one of claims 1 to 7, **characterised in that** the device comprises a second separate portion, forming mechanical retaining means (104).

9. A valve closure device as claimed in one of claims 1 to 8, **characterised in that** the section surface of the needle (101) is between 0.7 and 10 mm², preferably 0.78 mm², and the material chosen is titanium, for instance of grade TA6V, so that its deformation in operation does not require too great a quantity of energy.

10. A valve closure device as claimed in one of claims 1 to 9, **characterised in that** the outer diameter of the hollow cylindrical bar forming the needle (101) is calculated as a function of the maximum desired section for the needle and the supply pressure planned for the system, the outer diameter of the needle preferably being of the order of 3.1 mm and the inner diameter of the order of 2.7 mm, in the case of a supply pressure of the order of 600 bars.

11. A valve closure device as claimed in one of claims 1 to 10, **characterised in that** it comprises a second portion forming mechanical retaining means (104) of the needle (101) and made rigid mechanically with the first portion.

12. A valve closure device as claimed in one of claims 1 to 10, **characterised in that** the mechanical retaining means (104) comprise a portion which is at least partly cylindrical, whose first end (106) cooperates along a connection rigid with the rest of the needle (101) and a further end of which is adapted to cooperate with a mass forming an acoustic impedance break between the needle (101) and the rest of the structure of the injection system.
